# FASCICULE DE BREVET EUROPEEN

(11) **EP 1 176 366 B1**
(45) Date de publication et mention de la délivrance du brevet: **05.10.2005**
(21) Numéro de dépôt: 01401955.8
(22) Date de dépôt: 20.07.2001
(51) Int. Cl.: F24C 7/06

(54) **Four de cuisson électrique à écran réfléchissant**
Elektrobackofen mit reflektierendem Schirm
Electric cooking oven with reflecting screen

(30) Priorité: 24.07.2000 FR 0009680
(43) Date de publication de la demande: 30.01.2002
(73) Titulaire: Brandt Industries, 92500 Rueil Malmaison (FR)
(72) Inventeur: Sauton, Jean, 45000 Orleans (FR)
(74) Mandataire: Santarelli

(56) Documents cités:
- GB-A- 2 089 630
- US-A- 4 629 865
- PATENT ABSTRACTS OF JAPAN vol. 1996, no. 06, 28 juin 1996 (1996-06-28) & JP 08 049858 A (NICHIWA DENKI KK), 20 février 1996 (1996-02-20)
- PATENT ABSTRACTS OF JAPAN vol. 004, no. 114 (M-026), 15 août 1980 (1980-08-15) & JP 55 072731 A (MATSUSHITA ELECTRIC IND CO LTD), 31 mai 1980 (1980-05-31)

## Description

La présente invention concerne un four de cuisson électrique, et notamment un four de cuisson comprenant un écran réfléchissant adapté à réfléchir le rayonnement d'un élément chauffant vers l'intérieur du four.

Dans les fours de cuisson électriques classiques, un élément chauffant tel qu'une résistance électrique est disposé généralement dans une partie supérieure de l'enceinte du four de manière à rayonner au dessus des aliments à cuire.

Un écran formant réflecteur est fixé alors à la paroi supérieure de l'enceinte du four pour permettre de réfléchir le rayonnement de la résistance électrique sur les mets à cuire.

Cet écran réflecteur agit ainsi comme une source d'énergie pour diriger le rayonnement infrarouge de l'élément chauffant vers l'intérieur de l'enceinte de cuisson.

Le but de la présente invention est de proposer un four de cuisson électrique ayant un meilleur rendement énergétique.

II est connu dans le document JP 08 049 858 un four de cuisson électrique comprenant une enceinte de cuisson, un élément chauffant et un écran adapté à réfléchir le rayonnement de l'élément chauffant vers l'intérieur de l'enceinte de cuisson.

Lorsque l'écran est fixé uniquement sur l'élément chauffant, l'écran de l'élément chauffant n'a aucune liaison avec l'enceinte de cuisson.

On évite ainsi la création de pont thermique entre cet écran de gril et l'enceinte de cuisson, et par conséquent toute perte d'énergie.

Cette disposition de l'écran sur l'élément chauffant permet globalement de diminuer la consommation électrique du four de cuisson électrique.

La présente invention concerne un four de cuisson électrique tel que décrit précédemment.

Selon l'invention, une paroi supérieure de l'enceinte de cuisson comprend un orifice d'évacuation des fumées de cuisson, l'orifice d'évacuation étant prolongé vers l'intérieur de l'enceinte de cuisson par un conduit d'évacuation ayant une extrémité débouchant sous l'élément chauffant.

Ainsi, l'air et les fumées à évacuer ne sont pas pris au dessus de l'élément chauffant, mais en dessous de celui-ci.

En effet, l'air le plus chaud dans une enceinte de cuisson se situe dans la partie supérieure de celle-ci.

Dès lors que l'orifice d'évacuation est également disposé dans la paroi supérieure de l'enceinte de cuisson, l'air le plus chaud est prioritairement évacué.

Grâce au conduit d'évacuation débouchant sous l'élément chauffant, on peut conserver au maximum cet air chaud dans l'enceinte et économiser ainsi de l'énergie pour le maintien de la température dans l'enceinte de cuisson.

Selon une caractéristique préférée de l'invention, l'écran s'étend en regard de l'intégralité de l'élément chauffant et l'écran comporte une ouverture disposée sensiblement en regard de l'orifice d'évacuation.

L'écran peut ainsi réfléchir le rayonnement émis par l'élément chauffant en tout point de ce dernier.

Selon une autre caractéristique préférée de l'invention, le four de cuisson comporte un jour périphérique entre l'écran et l'enceinte de cuisson.

D'autres particularités et avantages de l'invention apparaîtront encore dans la description ci-après.

Aux dessins annexés, donnés à titre d'exemples non limitatifs :
- la figure 1 est une vue schématique en coupe longitudinale d'un four de cuisson ;
- la figure 2 est une vue en coupe selon la ligne II-II à la figure 1 ; et
- la figure 3 est une vue schématique en coupe transversale d'un four de cuisson conforme à un mode de réalisation de l'invention.

On va décrire tout d'abord en référence aux figures 1 et 2, un four de cuisson électrique.

Ce four de cuisson électrique 1 comprend une enceinte de cuisson 2, appelée couramment moufle, et obturée sur une face avant par une porte 3.

A la figure 1, seule l'enceinte de cuisson 2 est représentée, sans la carrosserie du four 1 qui entoure de manière classique cette enceinte de cuisson 2.

A l'intérieur de cette enceinte de cuisson 2, est disposé un élément chauffant 4.

Dans un four électrique, il est courant d'utiliser une résistance électrique tubulaire 4, telle qu'illustrée à la figure 2, qui s'étend dans un plan sensiblement parallèle à une paroi supérieure 2a de l'enceinte de cuisson.

En outre, un écran 5 est disposé au dessus de cette résistance électrique 4 de manière à réfléchir le rayonnement infrarouge émis par cette résistance électrique.

Cet écran 5 permet de renvoyer le rayonnement de la résistance 4 vers l'intérieur de l'enceinte de cuisson 2, en direction des aliments à cuire.

Il évite en outre une trop forte élévation de la température de la paroi supérieure 2a de l'enceinte de cuisson 2.

Afin d'éviter toute liaison thermique avec l'enceinte de cuisson 2, cet écran 5 est fixé uniquement sur l'élément chauffant 4.

A titre d'exemple non limitatif, cet écran 5 peut comporter des pinces d'encliquetage 6.

Ces pinces d'encliquetage 6 viennent se fixer par rappel élastique sur la résistance électrique tubulaire 4.

Comme bien illustré à la figure 2, l'écran 5 recouvre la résistance électrique 4 de manière à réfléchir l'intégralité du rayonnement infrarouge émis par cette résistance 4.

L'écran 5 s'étend ainsi également dans un plan parallèle à la paroi supérieure 2a de l'enceinte de cuisson.

Cette paroi supérieure 2a comprend en outre un orifice d'évacuation 7 qui permet la sortie des fumées de cuisson de l'enceinte de cuisson 2.

Afin de faciliter la sortie de ces fumées, l'écran 5 comporte également une ouverture 8 qui se trouve être disposée sensiblement au droit de l'orifice d'évacuation 7.

Comme bien illustré à la figure 2, cette ouverture 8 est ici fermée par une grille perforée 9 ayant des orifices multiples pour le passage de l'air.

Cette grille perforée 9 permet de ralentir la sortie des fumées de cuisson hors de l'enceinte.

Il est également prévu, pour l'évacuation de ces fumées, un jour périphérique 10 disposé entre la périphérie de l'écran 5 et l'enceinte de cuisson 2.

Ce jour périphérique 10 forme ainsi une fente s'étendant tout autour de l'écran 5.

En l'absence d'une ouverture 8 dans l'écran 5, l'évacuation des fumées en direction de l'orifice d'évacuation 7 serait réalisée uniquement par l'intermédiaire de ce jour périphérique 10.

Dans un tel mode de réalisation de l'invention, l'évacuation des fumées serait alors ralentie, ce qui permettrait un gain d'énergie de l'ordre de 70 W/h.

Ici, à titre d'exemple, l'écran 5 est formé d'une plaque en inox ayant une basse émissivité, inférieure à 0,5.

De manière générale, l'émissivité de l'écran doit être inférieure à celle de l'enceinte.

Lorsque le four de cuisson électrique a une fonction de nettoyage pyrolytique, l'écran 5 améliore en outre le nettoyage de la vitre de la porte 3 de l'enceinte de cuisson 2, grâce à à la réflexion du rayonnement infrarouge en direction de la porte du four.

Par ailleurs, cet écran 5 permet de diminuer la température à laquelle est porté le revêtement d'émail de la paroi supérieure 2a au dessus de la résistance électrique 4.

On va décrire à présent, en référence à la figure 3, un four selon l'invention.

Comme précédemment, dans l'enceinte de cuisson 2, est disposé un élément chauffant formé d'une résistance électrique 4 analogue à celle décrite précédemment.

L'écran 5 est également fixé directement sur cette résistance électrique 4 et la résistance électrique 4 et l'écran 5 sont disposés parallèlement à une paroi supérieure 2a de l'enceinte de cuisson 2.

Comme précédemment, la paroi supérieure 2a comporte un orifice d'évacuation 7.

Selon l'invention, l'orifice d'évacuation 7 est prolongé vers l'intérieur de l'enceinte de cuisson 2 par un conduit d'évacuation 11.

Ce conduit d'évacuation comprend une extrémité libre 11a qui débouche sous l'élément chauffant 4.

Ce conduit d'évacuation 11 permet d'évacuer l'air de l'enceinte de cuisson 2 en aspirant l'air situé sous l'élément chauffant 4.

En effet, sans ce conduit d'évacuation 11, l'air le plus chaud, situé en partie haute de l'enceinte de cuisson 2, serait prioritairement évacué.

On permet ainsi de réaliser une économie d'énergie et de conserver au maximum l'air chaud à l'intérieur de l'enceinte de cuisson 2.

Cette extrémité 11a du conduit d'évacuation 11 est de préférence fermée également par une grille perforée 12.

En outre, l'écran 5 comporte une ouverture 13 permettant le passage de ce conduit d'évacuation 11 au delà de l'écran 5 et de l'élément chauffant 4.

Bien entendu, de nombreuses modifications peuvent être apportées aux exemples de réalisation décrits ci-dessus sans sortir du cadre de l'invention.

Ainsi, le conduit d'évacuation 11 prolongeant l'orifice d'évacuation 7 pourrait également être utilisé sans la présence de l'écran 5 formant réflecteur.

En effet, dès lors que l'extrémité 11a de ce conduit d'évacuation 11 débouche sous l'élément chauffant 4, l'évacuation d'un air moins chaud à l'intérieur de l'enceinte de cuisson est ainsi obtenue.

Par ailleurs, l'écran 5 peut ne pas comporter d'ouverture 8 ou de grille perforée 9, l'évacuation de gaz étant réalisée seulement par le jour périphérique 10 situé entre cet écran 5 et l'enceinte de cuisson 2.

Enfin, l'élément chauffant 4 et l'écran 5 peuvent être disposés différemment à l'intérieur de l'enceinte de cuisson 2, et notamment être disposés parallèlement à une paroi arrière de l'enceinte de cuisson, faisant face à la porte avant 3 du four.

## Revendications

1. Four de cuisson électrique comprenant une enceinte de cuisson (2), un élément chauffant (4) et un écran (5) adapté à réfléchir le rayonnement de l'élément chauffant (4) vers l'intérieur de l'enceinte de cuisson (2), l'écran étant fixé uniquement sur l'élément chauffant (4), **caractérisé en ce que** la paroi supérieure (2a) de l'enceinte de cuisson (2) comprend un orifice d'évacuation (7) des fumées de cuisson, l'orifice d'évacuation (7) étant prolongé vers l'intérieur de l'enceinte de cuisson (2) par un conduit d'évacuation (11) ayant une extrémité (11 a) débouchant sous l'élément chauffant (4).

2. Four de cuisson conforme à la revendication 1, **caractérisé en ce que** l'écran (5) s'étend en regard de l'intégralité de l'élément chauffant (4) et l'écran (5) comporte une ouverture (8) disposée sensiblement en regard de l'orifice d'évacuation (7).

3. Four de cuisson conforme à l'une des revendications 1 ou 2, **caractérisé en ce qu'**il comporte un jour périphérique (10) entre l'écran (5) et l'enceinte de cuisson (2).

4. Four de cuisson conforme à l'une des revendications 1 à 3, **caractérisé en ce que** l'élément chauffant (4) et l'écran (5) s'étendent respectivement dans des plans parallèles à une paroi supérieure (2a) de l'enceinte de cuisson (2).

5. Four de cuisson conforme à l'une des revendications 1 à 4, **caractérisé en ce que** l'extrémité (11a) du conduit d'évacuation (11) est fermée par une grille perforée (12).

## Patentansprüche

1. Elektrischer Backofen mit einem Backraum (2), einem Heizelement (4) und einem Schirm (5), der die Strahlung des Heizelements (4) zum Inneren des Backraums (2) reflektieren kann, wobei der Schirm nur am Heizelement (4) befestigt ist, **dadurch gekennzeichnet, dass** die obere Wand (2a) des Backraums (2) eine Öffnung (7) zum Abfiihren der Kochdünste umfaßt, wobei die Abführöffnung zum Inneren des Backraums (2) durch eine Abführleitung (11) verlängert ist, die mit einem Ende (11a) unter dem Heizelement (4) mündet.

2. Elektrischer Backofen nach Anspruch 1, **dadurch gekennzeichnet, dass** der Schirm (5) gegenüber dem gesamten Heizelement (4) erstreckt und der Schirm (5) eine Öffnung (8) aufweist, die im wesentlichen gegenüber der Abführöffnung angeordnet ist.

3. Elektrischer Backofen nach Anspruch 1 oder 2, **dadurch gekennzeichnet, dass** er einen umlaufenden Schlitz (10) zwischen dem Schirm (5) und dem Backraum (2) aufweist.

4. Elektrischer Backofen nach einem der Ansprüche 1 bis 3, **dadurch gekennzeichnet, dass** sich das Heizelement (4) und der Schirm (5) jeweils in zu einer oberen Wand (2a) des Backraums (2) parallelen Ebenen erstrecken.

5. Elektrischer Backofen nach einem der Ansprüche 1 bis 4, **dadurch gekennzeichnet, dass** das Ende (11a) der Abführleitung (11) durch ein perforiertes Gitter (12) verschlossen ist.

## Claims

1. Electric cooking oven comprising a cooking chamber (2), a heating element (4) and a screen (5) adapted to reflect the radiation from the heating element (4) towards the inside of the cooking chamber (2), the screen being fixed solely to the heating element (4), **characterised in that** the top wall (2a) of the cooking chamber (2) comprises a discharge orifice (2) for the cooking fumes, the discharge orifice (7) being extended towards the inside of the cooking chamber (2) by a discharge conduit (11) having an end (11a) opening out below the heating element (4).

2. Cooking oven according to claim 1, **characterised in that** the screen (5) extends opposite the entire heating element (4) and the screen (5) comprises an opening (8) disposed substantially opposite the discharge orifice (7).

3. Cooking oven according to one of claims 1 or 2, **characterised in that** it comprises a peripheral opening (10) between the screen (5) and the cooking chamber (2).

4. Cooking oven according to one of claims 1 to 3, **characterised in that** the heating element (4) and the screen (5) extend respectively in planes parallel to a top wall (2a) of the cooking chamber (2).

5. Cooking oven according to one of claims 1 to 4, **characterised in that** the end (11a) of the discharge conduit (11) is closed by a perforated grill (12).
